# EUROPÄISCHE PATENTSCHRIFT

(11) **EP 0 428 167 B1**
(45) Veröffentlichungstag und Bekanntmachung des Hinweises auf die Patenterteilung: **22.03.1995**
(21) Anmeldenummer: 90121869.3
(22) Anmeldetag: 15.11.1990
(51) Int. Cl.: B42D 17/00

(54) **Zeitungshalter**
Newspaper holder
Pince de serrage et de retenue pour journaux

(30) Priorität: 16.11.1989 DE 8913539 U
(43) Veröffentlichungstag der Anmeldung: 22.05.1991
(73) Patentinhaber: Fernandez, Francisco, D-33729 Bielefeld (DE)
(72) Erfinder: Fernandez, Francisco, D-33729 Bielefeld (DE)
(74) Vertreter: Stracke, Alexander, Dipl.-Ing.

(56) Entgegenhaltungen:
- DE-C- 33 757
- US-A- 1 483 388
- US-A- 1 788 303

## Beschreibung

Die Erfindung betrifft einen Zeitungshalter für Tageszeitungen gemäß dem Oberbegriff des Anspruches 1.

Ein derartiger Zeitungshalter ist aus der DE-C-33 757 bekannt. Abgesehen von der relativ aufwendigen Herstellung dieses Zeitungshalters ist dessen Verwendung insofern nachteilig, als unterschiedlich dicke Zeitungen, wenn überhaupt, nur in geringen Dickenabweichungen eingespannt werden können. Der Einsatz dieses Zeitungshalters ist daher nur eingeschränkt möglich.

In der deutschen Gebrauchsmusterschrift 71 42 201 ist ein weiterer Zeitungshalter beschrieben, bei dem das Halteteil und die Klemmleiste durch Draht- oder Kunststoffbügel und eine am einen Ende schwenkbar angeordnete Stiftschraube mit Flügelmutter zusammengehalten werden. Ein ähnlich gestalteter Zeitungshalter ist in der Gebrauchsmusterschrift 69 42 185 beschrieben, bei dem zur besseren Befestigung der Zeitung die eine Leiste auf der Innenseite mit spitzen Stiften und die andere Leiste mit Vertiefungen zur Aufnahme der Stifte ausgestattet ist.

Der in der DD-PS 8221 beschriebene Zeitungshalter weist zwei durch Parallellenker verbundene Klemmleisten auf, die mit Nut und Feder ausgestattet sind und in der Schließstellung durch eine Halterung gesichert sind. Die Halterung geschieht durch Stifte auf der einen Klemmleiste, die in winkelige ausnehmungen der Gegenleiste durch einen Schiebevorgang geführt werden.

Die bekannten Zeitungshalter haben den Nachteil, daß die einzuspannende Zeitung auf eine Breite von meist mehr als 2 cm eingefaßt wird, was zur Folge hat, daß regelmäßig ein schmaler Bereich des Satzspiegels am linken bzw. rechten Rand abgedeckt wird, wodurch das Lesen erschwert wird. Erfahrungsgemäß wird der Leser häufig versuchen, die Zeitung etwas aus dem Zeitungshalter herauszuziehen, was dann zu einer Beschädigung führt. Der Erfindung liegt die Aufgabe zugrunde, eine verbesserte Einspannung der Zeitung für Zeitungshalter zu schaffen, die die genannten Nachteile vermeidet und auch für stärkere Ausgaben von Zeitungen geeignet ist.

Die gestellte Aufgabe wird durch die im Kennzeichen des Patentanspruchs 1 angegebenen Merkmale gelöst. Weitere vorteilhafte Ausgestaltungen der Erfindung sind in den Unteransprüchen aufgeführt. Der besondere Vorteil des neuen Zeitungshalters liegt darin, daß zum Einspannen der Zeitung nur ein Randstreifen von miximal 10 mm Breite erforderlich ist. Der Zeitungshalter gestattet eine sichere und feste Einspannung auch sehr starker Zeitungsausgaben.

Ein Ausführungsbeispiel des erfindungsgemäßen Zeitungshalters wird nun anhand der Zeichnungen im einzelnen beschrieben. Es zeigen:
- Fig. 1: eine perspektivische Ansicht des Halteteils des Zeitungshalters,
- Fig. 2: eine perspektivische Ansicht der Klemmleiste und
- Fig. 3: eine vergrößerte Teilaussicht des rechten Teilstückes des Halteteils gemäß Fig. 1 aus einer anderen Perspektive.

Der Zeitungshalter besteht aus einem stabilen winkelförmigen Halteteil 1 (Fig. 1) und einer leichteren stabförmigen Klemmleiste 2 (Fig. 2), die sich in den Winkel des Halteteils 1 einsetzen und durch eine Schubbewegung verriegeln läßt.

Das Halteteil 1 (Fig. 1 u. 3) ist ein langgestreckter winkelförmiger Körper mit einem Handgriff 4 an seinem einen Ende und einem Aufhägehaken 6 an seinem anderen Ende. In seiner in Fig. 1 dargestellten Gebrauchslage nimmt ein breiter Schenkel 8 des Halteteils 1 eine waagerechte Lage und einseitig rechtwinklig dazu ein schmaler Schenkel 10 eine senkrechte Lage ein. Der breite Schenkel 8 weist mehrere in etwa gleichen Abständen in einer Linie angeordnete schmale Schlitze 12 auf. In einem geringen Abstand vom Handgriff 4 und am gegenüber liegenden Ende des breiten Schenkels 8 sind nahe seiner freien Kante 14 je ein Führungssteg 15 bzw. 16 angeordnet, die mit dem schmalen Schenkel 10 der Halteleiste 1 eine Führung für die Klemmleiste 2 bilden. Die Führungsstege 15 und 16 sind auf ihren zum schmalen Schenkel 10 gerichteten Seiten mit einer Verzahnung 18 ausgestattet. Die gleiche Verzahnung 18 ist auch mehrfach in etwa gleichen Abständen an der Innenseite des schmalen Schenkels 10 angeordnet, wobei die Verzahnungen 18 an den Enden des schmalen Schenkels 10 gegenüber den Führungsstegen 15 bzw. 16 liegen. Die Zähne der Verzahnungen 18 verlaufen in Längsrichtung des Zeitungshalters und sind sägezahnförmig ausgebildet. Damit die Verzahnung 18 auf dem schmalen Schenkel 10 ihre Funktion ordnungsgemäß erfüllen kann, muß sie auf der Flache des schmalen Schenkels erhaben und vorteilhaft auf einem flachen etwa 0,5 mm starken Sockel 19 angeordnet sein.

Die Klemmleiste 2 (Fig. 2) ist ein Stab mit rechteckigem Querschnitt, der an seinem einen Ende einen kürzeren rechtwinkelig abgebogenen Schenkel 20 aufweist. Auf der zur Richtung des abgebogenen Schenkels 20 gegenüber liegenden Seitenfläche 21 der Klemmleiste 2 sind mehrere Verzahnungen 18a in gleicher Anordnung wie die Verzahnungen 18 auf dem schmalen Schenkel 10 vorgesehen. Zusätzlich sind noch auf der Seitenfläche 21 gegenüber liegenden Seite der Klemmleiste 2 an ihren Enden je eine Verzahnung 18b vorhanden, die im eingesetzten Zustand der Klemmleiste 2 im Halteteil 1 mit der innenliegenden Verzahnung 18 an den Führungsstegen 15 und 16 (Fig. 1 u. 3) zusammenarbeitet. An der einen Schmalseite 22 der Klemmleiste 2 sind mehrere spitze Stahlstifte 24 in gleicher Verteilung wie die Schlitze 12 in dem breiten Schenkel 8 des Halteteils 1 eingesetzt. Die Stahlstifte erleichtern das Einlegen und Einspannen der Zeitung in den Zeitungshalter und bieten neben der Klemmwirkung eine zusätzliche Sicherung gegen ein Herausgleiten der Zeitung.

Zum Einspannen einer Zeitung wird das Halteteil auf einen Tisch gelegt und die Zeitung mit ihrer linken Kante auf den breiten Schenkel 8 in den durch den schmalen Schenkel 10 gebildeten Winkel so eingelegt, daß die obere Kante der Zeitung am oberen Führungssteg 15 anliegt. Es wird nun die Klemmleiste 2 auf das Halteteil 1 in die durch die Führungsstege 15 und 16 und den schmalen Schenkel 10 gebildete Führung gelegt, wobei darauf geachtet wird, daß der kurze Schenkel 20 der Klemmleiste 2 zwischen dem Ansatz 26 des Griffes 4 und dem Führungssteg 16 und am Führungssteg 16 anliegend eingesetzt wird. Bei dieser Maßnahme durchdringen die Stahlstifte 24 den linken Zeitungsrand und fixieren die Lage der Zeitung im Zeitungshalter. Durch Druck mit der einen Hand gegen den kurzen Schenkel 20 in Richtung auf den Ansatz des Griffes 4 unterstützt durch Druck mit der anderen Hand gegen das obere Ende der Klemmleiste 2 gleitet die Klemmleiste 2 in seine Gebrauchslage, wobei die Verzahnungen am Halteteil 1 und an der Klemmleiste 2 angepaßt an die Stärke der Zeitung ineinandergreifen. Die Klemmwirkung läßt sich durch Druck auf die Klemmleiste 2 infolge der sägezahnförmigen Ausgestaltung der Verzahnungen und weiteres Einrasten noch verstärken.

### Stückliste

- 1: Halteteil
- 2: Klemmleiste
- 4: Handgriff
- 6: Aufhängehaken
- 8: breiter Schenkel (v. 1)
- 10: schmaler Schenkel (v. 3)
- 12: Schlitze
- 14: freie Kante (v. 8)
- 15: Führungssteg
- 16: Führungssteg
- 18: Verzahnung (v. 1)
- 18a: Verzahnung (v. 2)
- 18b: Verzahnung (v. 2)
- 19: flacher Sockel
- 20: kurzer Schenkel
- 21: Seitenfläche (v. 2)
- 22: Schmalseite (v. 2)
- 24: Stahlstifte
- 26: Ansatz das Griffes (4)

## Patentansprüche

1. Zeitungshalter für Tageszeitungen, bestehend aus einem Halteteil (1) mit einem Handgriff (4) und einer auf das Halteteil (1) auflegbaren, mit ihm mittels einer Schiebeführung lösbar verbundenen Klemmleiste (2) wobei an einem der beiden Teile Stifte (24) und an dem anderen Teil Aussparungen (12) für die Stifte (24) vorgesehen sind und das Halteteil an einer Längsseite einen abgewinkelten Schenkel aufweist, dem gegenüberliegend Führungsstege (15,16) vorgesehen sind, deren lichter Abstand zum Schenkel (8) etwa der Breite der Klemmleiste (2) entspricht, **dadurch gekennzeichnet,** daß der Schenkel und/oder die Führungsstege (15,16) einerseits und die Klemmleiste (2) andererseits miteinander korrespondierende Rastmittel aufweisen, mit denen die Klemmleiste (2) in Gebrauchsstellung quer zur Längsachse arretierbar ist und die durch jeweils eine Vielzahl von Verzahnungen (18,18a,18b) gebildet sind, die übereinanderliegend parallel zur Längsachse des Halteteiles (1) bzw. zur Klemmleiste (2) verlaufen.

2. Zeitungshalter nach Anspruch 1, dadurch gekennzeichnet, daß die Verzahnungen (18,18a,18b) sägezahnförmig ausgebildet sind.

3. Zeitungshalter nach Anspruch 1, dadurch gekennzeichnet, daß die Klemmleiste (2) an ihrem einen Ende einen rechtwinklig abgebogenen, kurzen Schenkel (20) als Betätigungselement aufweist, der in Gebrauchsstellung der Klemmleiste (2) über die Breite des Halteteiles (1) hinausragt.

4. Zeitungshalter nach einem oder mehreren der vorhergehenden Ansprüche 1 oder 2, dadurch gekennzeichnet, daß die Verzahnungen (18,18a,18b) auf den dem Schenkel (10) angeordneten flachen Sockeln (19) angeordnet sind.

5. Zeitungshalter nach einem oder mehreren der Ansprüche 1 bis 4, dadurch gekennzeichnet, daß die Verzahnungen (18,18a,18b) in gleichen Abständen am Schenkel (10) des Halteteiles (1) bzw. auf der zugeordneten Seitenfläche (21) der Klemmleiste (2) vorgesehen sind.

## Claims

1. A newspaper holder for daily papers, comprising a holding portion (1) with a handle (4) and a clamping bar (2) which can be fitted on to the holding portion (1) and which can be releasably connected thereto by bans of a sliding guide, wherein pins (24) are provided on one of the two parts and openings (12) for the pins (24) are provided on the other part and the holding portion has at a longitudinal side an angled limb, disposed opposite which are guide legs (15, 16) whose internal spacing relative to the limb (8) approximately corresponds to the width of the clamping bar (2), characterised in that the limb and/or the guide legs (15, 16) on the one hand and the clamping bar (2) on the other hand have retaining bans which correspond to each other and with which the clamping bar (2) can be arrested in the position of use transversely to the longitudinal axis and which are each formed by a plurality of tooth arrangements (18, 18a, 18b) which extend in superposed relationship parallel to the longitudinal axis of the holding portion (1) and the clamping bar (2) respectively.

2. A newspaper holder according to claim 1 characterised in that the tooth arrangements (18, 18a, 18b) are of a sawtooth configuration.

3. A newspaper holder according to claim 1 characterised in that at its one end the clamping bar (2) has as an actuating element a short limb (20) which is angled off at a right angle and which in the position of use of the clamping bar (2) projects beyond the width of the holding portion (1).

4. A newspaper holder according to one or more of preceding claims 1 and 2 characterised in that the tooth arrangements (18, 18a, 18b) are arranged on the flat bases (19) associated with the limb (10).

5. A newspaper holder according to one or are of claims 1 to 4 characterised in that the tooth arrangements (18, 18a, 18b) are disposed at equal spacings on the limb (10) of the holding portion (1) and on the associated side surface (21) of the clamping bar (2) respectively.

## Revendications

1. Pince de retenue pour journaux pour des journaux quotidiens, comportant une partie de maintien (1) avec une poignée (4) et une bande de serrage (2) pouvant être posée sur la partie de maintien (1) et reliée à celle-ci de manière amovible au moyen d'un guide coulissant, des chevilles (24) étant prévues sur l'une des deux parties et des évidements (12) pour les chevilles (24) sur l'autre partie et la partie de maintien présentant sur un côté longitudinal un bras coudé, en face duquel sont prévues des barrettes de guidage (15, 16) dont l'écart par rapport au bras (8) correspond approximativement à la largeur de la bande de serrage (2), caractérisée en ce que le bras et/ou les barrettes de guidage (15, 16), d'une part, et la bande de serrage (2), d'autre part, présentent des moyens d'encliquetage complémentaires, avec lesquels la bande de serrage (2) peut être bloquée perpendiculairement à l'axe longitudinal dans la position d'utilisation et qui sont formés chacun par une pluralité de dentures (18, 18a, 18b) qui sont situées les une au-dessus des autres et parallèlement à l'axe longitudinal de la partie de maintien (1) ou à la bande de serrage (2).

2. Pince de retenue pour journaux selon la revendication 1, caractérisée en ce que les dentures (18, 18a, 18b) sont conçues en forme de dents de scie.

3. Pince de retenue pour journaux selon la revendication 1, caractérisée en ce que la bande de serrage (2) présente à l'une de ses extrémités un bras (20) court et replié à angle droit servant d'élément d'actionnement, qui fait saillie au-delà de la largeur de la partie de maintien (1) lorsque la bande de serrage (2) est dans la position d'utilisation.

4. Pince de retenue pour journaux selon l'une quelconque ou plusieurs des revendications 1 ou 2 précédentes, caractérisée en ce que les dentures (18, 18a, 18b) sont disposées sur le socle plat (19) associé au bras (10).

5. Pince de retenue pour journaux selon l'une quelconque ou plusieurs des revendications 1 à 4, caractérisée en ce que les dentures (18, 18a, 18b) sont prévues à des distances égales sur le bras (10) de la partie de maintien (1) ou sur la surface latérale (21) correspondante de la bande de serrage (2).
